# EUROPÄISCHE PATENTSCHRIFT

(11) **EP 1 716 305 B1**
(45) Veröffentlichungstag und Bekanntmachung des Hinweises auf die Patenterteilung: **21.01.2009**
(21) Anmeldenummer: 05707252.2
(22) Anmeldetag: 08.02.2005
(51) Int. Cl.: E05F 5/06

(54) **KRAFTFAHRZEUG MIT ANSCHLAGEINRICHTUNG**
VEHICLE WITH STOP DEVICE
VEHICULE AVEC DISPOSITIF DE BUTEE

(30) Priorität: 18.02.2004 DE 102004007784
(43) Veröffentlichungstag der Anmeldung: 02.11.2006
(73) Patentinhaber: Daimler AG, 70327 Stuttgart (DE)
(72) Erfinder: DEUTSCHLE, Ralph, 89233 Neu-Ulm Pfuhl (DE); STREIT, Winfried, 88471 Laupheim (DE)
(74) Vertreter: Pothmann, Karsten
(86) Internationale Anmeldenummer: PCT/EP2005/001238
(87) Internationale Veröffentlichungsnummer: WO 2005/090729

(56) Entgegenhaltungen:
- DE-A1- 10 035 201
- DE-A1- 19 824 416
- US-A- 5 482 348

## Beschreibung

Die Erfindung betrifft ein Kraftfahrzeug mit einer Tür, die bein Öffen auf eine Außenwand (2) des Kraftfahrzeugs zu bewegt wird, und mit einer Anschlageinrichtung zur Begrenzung der schwenkbewegung der Tür des Kraftfahrzeugs, aus einer geschlossenen Stellung in eine geöffnete Stellung, um zu verhindern, dass die Tür, wenn sie aus ihrer geschlossenen Stellung, zum Beispiel um etwa 270°, verschwenkt wird, an einer Außenwand zur Anlage kommt, die von einer Innenwand beabstandet ist.

Aus der deutschen Offenlegungsschrift DE 198 24 416 A1 ist eine Schwenkbegrenzung für eine aus einer Schließstellung in eine Öffnungsstellung vor eine Karosseriewand schwenkbare Kraftfahrzeugtür bekannt. Die bekannte Schwenkbegrenzung umfasst einen türseitigen und einen wandseitigen Anschlag. Der wandseitige Anschlag umfasst eine Aufprallplatte, die an der Karosseriewand befestigt ist. Je nach Gestalt und Dicke der Karosseriewand können an derselben Verformungen auftreten, wenn die Tür mit Schwung an dem Anschlag zur Anlage kommt.

Aufgabe der Erfindung ist es, ein Kraftfahrzeug mit einer Tür, die bein Öffen auf eine Außenwand (2) des Kraftfahrzeugs zu bewegt wird, und mit einer Anschlageinrichtung zur Begrenzung der Schwenkbewegung der Tür des Kraftfahrzeugs, aus einer geschlossenen Stellung in eine geöffnete Stellung, um zu verhindern, dass die Tür, wenn sie aus ihrer geschlossenen Stellung, zum Beispiel um etwa 270°, verschwenkt wird, an einer Außenwand zur Anlage kommt, die von einer Innenwand beabstandet ist, zu schaffen, wobei eine unerwünschte Verformung der Außenwand auch dann verhindert wird, wenn die Tür mit Schwung an dem Anschlag zur Anlage kommt.

Die Aufgabe ist durch die Merkmales des Anspruchs 1 gelöst. Die Befestigung des Anschlagelements an der Innenwand liefert den Vorteil, dass beim Aufschwenken von der Tür auf das Anschlagelement wirkende Kräfte nicht in die Außenwand eingeleitet werden, sondern in die Innenwand, die stabiler als die Außenwand ausgeführt ist. Die Möglichkeit der Fixierung des Anschlagelements in verschiedenen Abständen zu der Innenwand liefert den Vorteil, dass bei der Montage der Anschlageinrichtung unterschiedliche Abstände zwischen Innen- und Außenwand ausgeglichen werden können.

Erfindungsgemäß umfasst die Anschlageinrichtung ein Führungselement, das an der Innenwand befestigt ist und mit Hilfe dessen ein erstes Ende eines Verstellelements der Anschlageinrichtung verschiebbar geführt ist, das mit Hilfe eines Fixierelements der Anschlageinrichtung relativ zu dem Führungselement fixierbar ist und das ein zweites Ende aufweist, an dem das Anschlagelement befestigt ist. Das Führungselement und das Verstellelement weisen vorzugsweise eine gemeinsame Längsachse auf, die im Wesentlichen quer zu der Innenwand und der Außenwand angeordnet ist.

Ein bevorzugtes Ausführungsbeispiel der Anschlageinrichtung ist dadurch gekennzeichnet, dass das Führungselement ein Führungsrohrstück umfasst, dessen innerer Querschnitt größer als der äußere Querschnitt eines Verstellrohrstücks ist, dessen eines Ende in dem Führungsrohrstück geführt ist. Die beiden Rohrstücke weisen vorzugsweise einen kreisrunden Querschnitt auf, können aber auch einen eckigen, zum Beispiel vier- oder sechseckigen Querschnitt, aufweisen.

Ein weiteres bevorzugtes Ausführungsbeispiel der Anschlageinrichtung ist dadurch gekennzeichnet, dass das Verstellrohrstück zumindest an dem in dem Führungsrohrstück geführten Ende in Längsrichtung geschlitzt ausgebildet ist. Der Längsschlitz ermöglicht ein Aufweiten des Verstellrohrstücks in dem Führungsrohrstück, um das Ende des Verstellrohrstücks in dem Führungsrohrstück zu fixieren.

Ein weiteres bevorzugtes Ausführungsbeispiel der Anschlageinrichtung ist dadurch gekennzeichnet, dass das Fixierelement konisch ausgebildet und so in dem in dem Führungsrohrstück geführten Ende des Verstellrohrstücks angeordnet ist, dass das sich verjüngende Ende des Fixierelements in das Verstellrohrstück ragt. Der Konus dient dazu, das Ende des Verstellrohrstücks in dem Führungsrohrstück aufzuweiten.

Ein weiteres bevorzugtes Ausführungsbeispiel der Anschlageinrichtung ist dadurch gekennzeichnet, dass das Fixierelement ein zentrales Durchgangsloch mit einem Innengewinde aufweist, das sich mit einem Außengewinde einer Schraube mit einem Schraubenkopf in Eingriff befindet, der drehbar an dem freien Ende des Verstellrohrstücks angeordnet ist. Wenn die Schraube relativ zu dem Verstellrohrstück verdreht wird, dann bewegt sich das Fixierelement relativ zu dem Verstellrohrstück.

Ein weiteres bevorzugtes Ausführungsbeispiel der Anschlageinrichtung ist dadurch gekennzeichnet, dass das Verstellelement im fixierten Zustand von der Außenwand beabstandet ist. Dadurch wird das Verstellelement von der Außenwand entkoppelt.

Ein weiteres bevorzugtes Ausführungsbeispiel der Anschlageinrichtung ist dadurch gekennzeichnet, dass das Führungselement einstückig mit einem Trägerelement ausgebildet ist, das an der Innenwand befestigt ist. Durch das Trägerelement wird eine stabile Befestigung des Führungselements an der Innenwand gewährleistet.

Weitere Vorteile, Merkmale und Einzelheiten der Erfindung ergeben sich aus der nachfolgenden Beschreibung, in der unter Bezugnahme auf die Zeichnung verschiedene Ausführungsbeispiele im Einzelnen beschrieben sind.

Dabei zeigen:
- Fig. 1: die Ansicht eines Querschnitts durch die Seitenwand eines Kraftfahrzeugs gemäß einem ersten Ausführungs- beispiel;
- Fig. 2: die Ansicht eines Querschnitts durch die Seitenwand eines Kraftfahrzeugs gemäß einem zweiten Ausführungs- beispiel und
- Fig. 3: die Ansicht eines Schnitts entlang der Linie III- III in Figur 1.

In Figur 1 ist ein Ausschnitt einer Seitenwand eines Kraftfahrzeugs dargestellt. An der Seitenwand ist eine um 270° zu öffnende Heckdrehtür (nicht dargestellt) schwenkbar angebracht. Die Seitenwand umfasst eine Innenwand 1, die von einem rohbauseitigen Innenblech gebildet wird. An der Innenwand 1 ist eine Außenwand 2 befestigt, die auch als Seitenwandbeplankung bezeichnet wird. Der Abstand zwischen der Innenwand 1 und der Außenwand 2 ist nicht konstant. Je nach Fahrzeugtyp oder auch herstellungsbedingt variieren die Abstände an definierten Punkten der Seitenwand. Die Abweichungen ergeben sich zum einen aus Rohbautoleranzen und zum anderen aus dem fahrzeuglängenabhängigen horizontalen Bombierungsgrad der Seitenwand. Durch die Anschlageinrichtung ist es möglich, unterschiedliche Abstände vom rohbauseitigen Innenblech 1 zur Seitenwandbeplankung 2 auszugleichen.

Zwischen der Innenwand 1 und der Außenwand 2 ist ein Hohlraum 3 ausgebildet, in dem ein Verstärkungsprofilteil 5 angeordnet ist. Das Verstärkungsprofilteil 5 ist sowohl mit der Innenwand 1 als auch mit der Außenwand 2 verbunden. An dem Verstärkungsprofilteil 5 ist ein Trägerelement 8 mit Hilfe von zwei Befestigungsnähten 11, 12 befestigt. Das Trägerelement 8 umfasst einen im Wesentlichen plattenförmigen Grundkörper 9, von dem sich ein Führungsrohrstück 14 zur Außenwand 2 hin erstreckt. Das Führungsrohrstück 14 hat im Wesentlichen die Gestalt eines Kreiszylindermantels, der an seinem der Innenwand zugewandten Ende durch den Grundkörper 9 verschlossen ist. In dem Führungsrohrstück 14 ist ein Ende 16 eines Verstellrohrstücks 17 aufgenommen. Der Außendurchmesser des Verstellrohrstücks 17 ist etwas kleiner als der Innendurchmesser des Führungsrohrstücks 14. Das der Innenwand 1 zugewandte Ende 16 des Verstellrohrstücks 17 ist innen leicht konisch ausgebildet, wobei der Innendurchmesser des Verstellrohrstücks 17 zum Ende hin zunimmt. Der in dem Ende 16 des Verstellrohrstücks 17 ausgebildete Konus ist komplementär zu einem Fixierelement 20 ausgebildet, das außen konisch ausgebildet ist und mit seinem sich verjüngenden Ende in das Ende 16 des Verstellrohrstücks 17 eingeführt ist.

Das Fixierelement 20 ist mit einer zentralen Gewindebohrung 22 ausgestattet, in die ein Gewindeschaft 24 einer Schraube 25 eingeschraubt ist. An dem freien Ende des Gewindeschafts 24 ist ein Schraubenkopf 26 angebracht. Der Gewindeschaft 24 ist durch ein Durchgangsloch 29 in einem Deckel 28 hindurchgeführt, der das Verstellrohrstück 17 abschließt. Der Außendurchmesser des Schraubenkopfs 26 ist größer als der Innendurchmesser des Durchgangslochs 29, so dass der Schraubenkopf 26 an dem Deckel 28 anliegt. Wenn die Schraube 25 in dem Verstellrohrstück 17 verdreht wird, dann bewegt sich das Fixierelement 20 in Richtung der Schraubenlängsachse. Wenn sich das Fixierelement 20 auf den Schraubenkopf 26 zu bewegt, dann wird das Ende 16 des Verstellrohrstücks 17 so aufgeweitet, dass es gegen den inneren Umfang des Führungsrohrstücks 14 gepresst wird. Dadurch kann das Ende 16 des Verstellrohrstücks 17 in dem Führungsrohrstück 14 fixiert werden.

An dem Deckel 28 des Verstellrohrstücks 17 ist eine Dämpferscheibe 32 aus Gummi befestigt. Zwischen der Dämpferscheibe 32 und der Außenwand 2 ist ein Dichtelement 34 aus Schaumstoff eingeklemmt. Die Dämpferscheibe 32 ist einstückig mit einem Halteteil 37 ausgebildet, an dem ein Magnet 38 befestigt ist.

Das in Figur 2 dargestellte Ausführungsbeispiel entspricht weitgehend dem in Figur 1 dargestellten Ausführungsbeispiel. Zur Bezeichnung gleicher Teile wurden dieselben Bezugszeichen verwendet. Um Wiederholungen zu vermeiden, wird auf die vorangegangene Beschreibung zu Figur 1 verwiesen und im Folgenden nur auf die Unterschiede zwischen den beiden Ausführungsbeispielen eingegangen.

In Figur 2 ist statt des Verstärkungsprofilteils 5 (siehe Figur 1) eine Verstärkungsschiene 6 an der Innenwand 1 befestigt. Das Trägerelement 8 ist an der Verstärkungsschiene 6 befestigt.

In der in Figur 3 dargestellten Schnittdarstellung sieht man, dass in dem Ende 16 des Verstellrohrstücks 17 ein Längsschlitz 44 ausgebildet ist. Der Längsschlitz 44 ermöglicht ein Aufweiten des Endes 16 des Verstellrohrstücks 17, wenn das Fixierelement 20 durch ein Verdrehen der Schraube 25 weiter in das Verstellrohrstück 17 hinein bewegt wird.

Die in den Figuren 1 bis 3 dargestellte Anschlageinrichtung kann bei der Montage an verschiedene Abstände zwischen Innenwand 1 und Außenwand 2 angepasst werden. Die stabile Verankerung der Anschlageinrichtung an der Innenwand 1 gewährleistet, dass Windstöße beim Öffnen der Tür absorbiert werden können, ohne dass die Seitenwandbeplankung 2 beschädigt wird.

## Patentansprüche

1. Kraftfahrzeug mit einer Tür, die beim Öffnen auf eine Außenwand (2) des Kraftfahrzeugs zu bewegt wird, welche Außenwand (2) von einer Innenwand (1) des Kraftfahrzeugs beabstandet ist, und mit einer Anschlageinrichtung zur Begrenzung der Schwenkbebewegung der Tür aus einer geschlossenen Stellung in eine geöffnete Stellung, um zu verhindern, dass die Tür, wenn sie aus ihrer geschlossenen Stellung, zum Beispiel um etwa 270°, verschwenkt wird, an der Außenwand (2) zur Anlage kommt,
**dadurch gekennzeichnet,**
**dass** die Anschlageinrichtung ein Anschlagelement (38) umfasst, das in verschiedenen Abständen zu und an der Innenwand (1) fixierbar ist, wobei die Anschlageinrichtung ein Führungselement (14) umfasst, das an der Innenwand (1) befestigt ist und mit Hilfe dessen ein erstes Ende (16) eines Verstellelements (17) der Anschlageinrichtung verschiebbar geführt ist, das mit Hilfe eines Fixierelements (20) der Anschlageinrichtung relativ zu dem Führungselement (14) fixierbar ist und das ein zweites Ende aufweist, an dem das Anschlagelement (38) befestigt ist.

2. Kraftfahrzeug mit Anschlageinrichtung nach Anspruch 1,
**dadurch gekennzeichnet,**
**dass** das Führungselement ein Führungsrohrstück (14) umfasst, dessen innerer Querschnitt größer als der äußere Querschnitt eines Verstellrohrstücks (17) ist, dessen eines Ende (16) in dem Führungsrohrstück (14) geführt ist.

3. Kraftfahrzeug mit Anschlageinrichtung nach Anspruch 2,
**dadurch gekennzeichnet,**
**dass** das Verstellrohrstück (17) zumindest an dem in dem Führungsrohrstück (14) geführten Ende (16) in Längsrichtung geschlitzt ausgebildet ist.

4. Kraftfahrzeug mit Anschlageinrichtung nach Anspruch 2 oder 3,
**dadurch gekennzeichnet,**
**dass** das Fixierelement (20) konisch ausgebildet und so in dem in dem Führungsrohrstück (14) geführten Ende (16) des Verstellrohrstücks (17) angeordnet ist, dass das sich verjüngende Ende des Fixierelements (20) in das Verstellrohrstück (17) ragt.

5. Kraftfahrzeug mit Anschlageinrichtung nach Anspruch 4,
**dadurch gekennzeichnet,**
**dass** das Fixierelement (20) ein zentrales Durchgangsloch (22) mit einem Innengewinde aufweist, das sich mit einem Außengewinde einer Schraube (25) mit einem Schraubenkopf (26) in Eingriff befindet, der drehbar an dem freien Ende des Verstellrohrstücks (17) angeordnet ist.

6. Kraftfahrzeug mit Anschlageinrichtung nach einem der Ansprüche 1 bis 5,
**dadurch gekennzeichnet,**
**dass** das Verstellelement (17) im fixierten Zustand von der Außenwand (2) beabstandet ist.

7. Kraftfahrzeug mit Anschlageinrichtung nach einem der Ansprüche 1 bis 6,
**dadurch gekennzeichnet,**
**dass** das Führungselement (14) einstückig mit einem Trägerelement (8) ausgebildet ist, das an der Innenwand (1) befestigt ist.

## Claims

1. Motor vehicle with a door which, to open it, is moved on an outer panel (2) of the motor vehicle, the said outer panel (2) being a distance away from an inner panel (1) of the motor vehicle, and having a stop device designed to limit the pivoting movement of the door from a closed position to an open position, in order to prevent the door, when it is pivoted from its closed position for example through around 270°, from coming in contact with the said outer panel (2),
**characterised in that**
the stop device comprises a stop element (38), which can be fixed at various distances to and on the inner panel (1), and the stop device comprises a guiding element (14) attached on the inner panel (1), with the help of which a first end (16) of an adjustment element (17) of the stop device is guided in its movement, the said element being fixed relative to the guiding element (14) with the help of a fixing element (20) of the stop device and having a second end to which the stop element (38) is attached.

2. Motor vehicle with a stop device according to Claim 1,
**characterised in that**
the guiding element comprises a guide tube section (14) whose internal cross-section is larger than the external cross-section of an adjustment tube section (17), one end (16) of which is guided in the guide tube section (14).

3. Motor vehicle with a stop device according to Claim 3,
**characterised in that**
the adjustment tube section (17) is formed with a longitudinal slot, at least along the end (16) which is guided in the guide tube section (14).

4. Motor vehicle with a stop device according to Claims 2 or 3,
**characterised in that** the fixing element (20) is cone-shaped and arranged in the end (16) of the adjustment tube section (17) that is guided in the guide tube section (14) in such manner that the tapering end of the said fixing element (20) projects into the adjustment tube section (17).

5. Motor vehicle with a stop device according to Claim 4,
**characterised in that**
the fixing element (20) has a central through-bore (22) with an inner thread which is engaged with an outer thread of a screw (25) having a head (26), which is arranged in and can rotate at the free end of the adjustment tube section (17).

6. Motor vehicle with a stop device according to any of Claims 1 to 5,
**characterised in that**
in its fixed condition the adjustment element (17) is a distance away from the outer panel (2).

7. Motor vehicle with a stop device according to any of Claims 1 to 6,
**characterised in that**
the guiding element (14) is made integrally with a supporting element (8) which is fixed on the inner panel (1).

## Revendications

1. Véhicule automobile avec une porte qui est déplacée lors de l'ouverture vers une paroi extérieure (2) du véhicule automobile, laquelle paroi extérieure (2) est espacée d'une paroi intérieure (1) du véhicule automobile, et avec un dispositif de butée pour limiter le mouvement de pivotement d'une position fermée à une position ouverte afin d'empêcher que la porte, lorsqu'elle est pivotée de sa position fermée par exemple d'environ 270 °, vienne en appui contre la paroi extérieure (2), **caractérisé en ce que** le dispositif de butée comporte un élément de butée (38) qui peut être fixé à différentes distances de et sur la paroi intérieure (1), le dispositif de butée comportant un élément de guidage (14) qui est fixé sur la paroi intérieure (1) et à l'aide duquel une première extrémité (16) d'un élément de réglage (17) du dispositif de butée est guidée à coulissement, lequel peut être fixé à l'aide d'un élément de fixation (20) du dispositif de butée par rapport à l'élément de guidage (14) et lequel présente une seconde extrémité, sur laquelle est fixé l'élément de butée (38).

2. Véhicule automobile avec un dispositif de butée selon la revendication 1, **caractérisé en ce que** l'élément de guidage comporte un élément tubulaire de guidage (14), dont la section transversale intérieure est supérieure à la section transversale extérieure d'un élément tubulaire de réglage (17), dont une extrémité (16) est guidée dans l'élément tubulaire de guidage (14).

3. Véhicule automobile avec un dispositif de butée selon la revendication 2, **caractérisé en ce que** l'élément tubulaire de réglage (17) est réalisé fendu dans le sens longitudinal au moins sur l'extrémité (16) guidée dans l'élément tubulaire de guidage (14).

4. Véhicule automobile avec un dispositif de butée selon la revendication 2 ou 3, **caractérisé en ce que** l'élément de fixation (20) est réalisé de manière conique et est disposé dans l'extrémité (16) guidée dans l'élément tubulaire de guidage (14) de l'élément tubulaire de réglage (17), **en ce que** l'extrémité se rétrécissant de l'élément de fixation (20) s'élève dans l'élément tubulaire de réglage (17).

5. Véhicule automobile avec un dispositif de butée selon la revendication 4, **caractérisé en ce que** l'élément de fixation (20) présente un trou débouchant (22) central avec un filetage intérieur qui se trouve en engagement avec un filetage extérieur d'une vis (25) dotée d'une tête de vis (26) qui est disposée à rotation sur l'extrémité libre de l'élément tubulaire de réglage (17).

6. Véhicule automobile avec un dispositif de butée selon l'une quelconque des revendications 1 à 5, **caractérisé en ce que** l'élément de réglage (17) est espacé de la paroi extérieure (2) à l'état fixé.

7. Véhicule automobile avec un dispositif de butée selon l'une quelconque des revendications 1 à 6, **caractérisé en ce que** l'élément de guidage (14) est réalisé d'un seul tenant avec un élément porteur (8) qui est fixé sur la paroi intérieure (1).
